# EUROPÄISCHE PATENTSCHRIFT

(11) **EP 1 162 157 B1**
(45) Veröffentlichungstag und Bekanntmachung des Hinweises auf die Patenterteilung: **09.10.2002**
(21) Anmeldenummer: 01113995.3
(22) Anmeldetag: 08.06.2001
(51) Int. Cl.: B65D 83/00

(54) **Getränkebehälter für eine Getränkeentnahme unter Luftabschluss**
Beverage container for dispensing drinks under air free conditions
Récipient de boisson pour distribuer des boissons en condition dépourvu d'air

(30) Priorität: 08.06.2000 DE 10028493
(43) Veröffentlichungstag der Anmeldung: 12.12.2001
(73) Patentinhaber: WOLFGANG JOBMANN GMBH, 22587 Hamburg (DE)
(72) Erfinder: Jobmann, Wolfgang, 22587 Hamburg (DE)
(74) Vertreter: Leonhard, Frank Reimund, Dipl.-Ing.

(56) Entgegenhaltungen:
- DE-U- 1 940 476
- FR-A- 946 008
- FR-A- 1 150 289
- FR-A- 2 203 365
- US-A- 6 062 430

## Beschreibung

Die Erfindung befaßt sich mit einem Getränkebehälter zur Aufnahme, Speicherung und zur dosierten Abgabe eines Getränks, das ein fertig gemischtes Getränk sein kann. Ebenfalls von der Erfindung betroffen ist ein Betriebs- oder Arbeitsverfahren zum Betreiben eines Getränkebehälters, um Verunreinigungen des fertig gemischten und dosiert abgegebenen Getränkes zu vermeiden.

Getränkebehälter bestehen in der Regel aus einer unteren und einer oberen Kammer, wobei die untere Kammer das Getränk speichert. Dem das Getränk speichernden, tiefer liegenden Kammerabschnitt ist ein Auslaß zugeordnet, zur dosierten Entnahme des gespeicherten Getränks. Der zweite Kammerabschnitt oder das in ihm gespeicherte Getränk können gekühlt sein. Solche Premix-Dispenser finden sich an Standorten bzw. Stellplätzen zur Gemeinschaftsverpflegung, z.B. Kantinen oder Restaurants in Betrieben, Krankenhäusern und Altenheimen, aber auch in der Systemgastronomie, wie Fast-Food-Restaurants, Kiosken oder lmbißbetrieben, Sport-Studios sowie allgemein im Hotel- und Gaststättenbereich.

Um das Getränk jeweils nachfüllen zu können, existiert ein zumeist lose auf dem oberen Kammerabschnitt aufliegender Behälterdeckel, der nicht vermeiden kann, das das Getränk in ständigem Kontakt mit der Umgebungsluft steht, die an einigen Standorten durchaus belastet sein kann, aber auch die Gefahr mit sich bringt, fahrlässigen oder vorsätzlichen Verunreinigungen des Getränks, insbesondere in den Zeiträumen, welche außerhalb der Betriebszeiten und damit der zugehörigen Überwachungen liegen, eine Basis zu bieten. Geht man den Weg, die Behälterdeckel abzudichten und absichtlich luftundurchlässig zu machen, fehlt ein Erfordernis bei der Getränkeabgabe, namentlich der erforderliche Druckausgleich beim langsamen und dosierten Abgeben des Getränks. Selbst ein nur teilweise abdichtender Deckel, der in den Betriebszeiten geöffnet wird und außerhalb der Betriebszeiten luftdicht verschlossen ist, kann die Gefahr der Verunreinigung durch ständigen Kontakt mit emeuerter Umgebungsluft - zumindest während der Betriebszeiten - nicht verhindern. Der lose auf dem unteren Kammerabschnitt aufliegende Behälterdeckel ist zumeist so angeordnet, daß er auf einer umlaufenden Dichtung liegt, die selbst am oberen Ende des Behälterunterteils angeordnet ist. So können der obere Kammerabschnitt (innerhalb des Behälterdeckels) und der untere Kammerabschnitt (innerhalb des Behälterunterteils) in Verbindung kommen, bei einer umlaufenden Abdichtung. Für solche Abdichtungen werden üblicherweise Gummi- oder Kunststoffdichtungen eingesetzt, die aber schwer zu reinigen sind und damit hygienisch bedenklich sind. Gerade bei solchen Gummi- oder Kunststoffdichtungen ist der Dichtungssitz schwer einzustellen und es besteht die hinreichende Möglichkeit, daß ein nicht geübtes Bedienpersonal den Behälterdeckel nicht exakt auf die Dichtung so plaziert, daß ein guter Luftabschluß erzielt wird; fehlt es an einem guten Luftabschluß, steht der Inhalt des zweiten Kammerabschnitts in ständigem Kontakt mit belasteter Umgebungsluft.

Aus der **DE-U 19 40 476** (Meyer) ist ein Behälter für Nahrungsmittel bekannt, bei dem eine gefrierende Dichtung eine feste Verbindung schafft.

Die Erfindung hat sich **zur Aufgabe gestellt,** die Qualität eines dosiert abgegebenen Getränks zu verbessern, insbesondere seine Qualität nicht dann herabzusetzen, wenn dieses Getränk über einen ggf. längeren Zeitraum im Ausschankgerät gespeichert bleibt.

Es wird eine verbesserte Dichtung vorgesehen, die dafür Sorge trägt, daß von außen in den ersten und zweiten Kammerabschnitt keine belastete Außenluft gelangt und eine hygienisch unbedenkliche Dichtung ebenso bereitgestellt wird, wie ein sichere Luftabdichtung an der Nahtstelle zwischen Behälterdeckel und Getränkebehälter. Die umlaufende Dichtung ist keine elastisch nachgiebige Kunststoff- oder Gummidichtung, sondern besteht aus einem Flüssigkeit aufnehmendem Kanal (Anspruch 1, 24), in den zumindest der untere Abschnitt eines Behälterdeckels eingreift. Durch das Eintauchen der unteren Enden in die im Kanal vorgesehene Flüssigkeit wird Luftabschluß ebenso erreicht, wie verbesserte Hygiene und leichte Austauschbarkeit des Dichtungsmediums. Die Reinigungsmöglichkeiten werden erleichtert, und es wird dem ungeübten Benutzer ein leichteres Aufsetzen des Deckels in die seitlich mit Spiel behaftete Dichtungsrinne ermöglicht (Anspruch 19). Die umlaufende Rinne kann mehrere räumliche Lagen gegenüber dem oberen Ende des Getränkebehälters besitzen (Anspruch 3). Als abdichtendes Medium kann Wasser verwendet werden (Anspruch 20), wobei ein Hereinlaufen des Wassers aus dem Kanal in die Füllung des zweiten Kammerabschnitts dann sicher vermieden wird, wenn der innere Rand etwas höher ist, als der äußere Rand des umlaufenden Kanals (Anspruch 21).

Der obere Kammerabschnitt kann in seinem Volumen veränderbar sein. Damit ist eine Möglichkeit gegeben, das Getränk auch insoweit dauernd unter Luftabschluß zu halten, sowohl in den Betriebszeiten, wie auch außerhalb der Betriebszeiten. Es wird dennoch erreicht, daß bei der Abgabe des Getränkes eine Volumenveränderung stattfindet, unter Beibehaltung des Luftabschlusses, entsprechend dem Absinken des Pegelstandes und ohne notwendige Einflußnahme durch den Benutzer. Die Veränderung ist eine Verlagerung oder eine Herabsetzung (Anspruch 23).

Die Veränderung des Volumens geschieht quasi von selbst, allein durch das Absinken des Pegelstandes.

Nachdem auch die Dichtung zwischen beiden Kammerabschnitten dafür sorgt, daß der Luftabschluß erhalten bleibt und das Absinken des Pegelstandes zwingend eine Volumenveränderung gesteuert veranlaßt, ohne daß Leckagen von belasteter Umgebungsluft durch schlechte Gummi- oder Kunststoffdichtungen zu befürchten sind, wirken die beschriebenen Lösungen auch sich ergänzend und unterstützend zusammen. Es kann so keine Fremdluft in den ersten oder zweiten Kammerabschnitt eindringen, während der Pegelstand stetig oder stückweise sinkt, um das Nachführen einer Membran oder des insbesondere elastisch ausgebildeten Deckels oder das Nachführen des starren Deckels zu erreichen. Andererseits muß nicht befürchtet werden, daß Luft aus einer nicht ordnungsgemäßen Dichtung ausströmt und eine Membran oder ein elastisch ausgebildeter Deckelabschnitt sich ohne Getränkeentnahme absenken (wenn Luft ausströmen kann). Solcherart Leckagen führen dazu, daß eine Volumenveränderung durch Nachgeben der Membran oder des elastischen Deckelabschnitts an einen Anschlag gerät, bevor die Getränkefüllung im unteren Kammerabschnitt entleert ist. Dann kann die Getränkefüllung nicht vollständig unter Luftabschluß entnommen werden.

Es versteht sich, daß die Veränderbarkeit des Volumens in verschiedenen Arten realisiert werden kann.

Ausgehend davon, daß sich das Volumen der oberen Kammer gegenläufig zur Abnahme des tiefer liegenden Getränkevolumens bei der dosierten Abgabe entwickelt, kann ein weiteres oberes Volumen hinzutreten, das gegenläufig zur Abnahme des ersten oberen Volumens arbeitet und mit der Umgebungsluft in Verbindung steht (Anspruch 2).

Das obere Volumen und das untere Volumen (letzteres mit dem eingefüllten Getränk) stehen in einer freien Strömungsverbindung (Anspruch 15) und können deshalb ohne weiteres gegenläufig ihr Volumen verändern, ohne mit Umgebungsluft in Verbindung zu kommen. Statt dessen schützt eine Membran (Anspruch 4) vor einem Luftzutritt zu dem eingefüllten Getränk, welche Membran auf der einen Seite mit der Umgebungsluft in Verbindung steht und auf der anderen Seite die erste Kammer begrenzt, die ihrerseits eine freie Strömungsverbindung zum eingefüllten Getränk besitzt.

Die Anordnung der Membran kann randseitig in einem starren Deckelteil erfolgen (Anspruch 5). Die Anordnung kann sowohl in halber Höhe, wie auch im oberen oder unteren Bereich des Deckels erfolgen. Zumindest ein Abschnitt der Membran sollte flexibel und/oder elastisch ausgebildet sein (Anspruch 6).

Ganz ohne einen elastischen Membranabschnitt und auch ohne einen elastischen Deckelabschnitt kommt eine Fluiddichtung aus, die den im wesentlichen starren Deckel bei der Getränkeabgabe unverändert beläßt, aber eine solche Geometrie aufweist, das der Deckel sich relativ gegenüber dem Unterteil bewegen oder verlagern kann (Anspruch 16). Das im ersten Kammerabschnitt gefangene Volumen verändert sich dabei z.B. in dem Sinne, daß es sich verlagert, entsprechend dem Abwärtsbewegen eines horizontalen Abschnitts des Deckels und dem horizontal liegendem Pegelstand des Getränks. Beide verändern ihre Höhenlage und das dazwischen liegende Volumen ändert damit seine Position.

Zur Stützung des Deckels kann auch ein Überdruck Verwendung finden, der durch anfängliches Komprimieren der eingeschlossenen Luft im ersten Kammerabschnitt zustande kommt. Die Dichtung hat dabei ein in Höhenrichtung bestehendes ausreichendes Spiel, zur anfänglichen Einstellung des Haltedrucks und zum späteren Nachführen des Deckels bei sinkendem Pegelstand des Getränks (Anspruch 18).

Die Fluiddichtung ist sowohl umlaufend, wie auch axial langgestreckt, wobei mehr als nur der untere Abschnitt der seitlichen Wandungen des Deckelteils im Zuge des Abgebens des Getränkes von der Dichtung aufgenommen werden.

Die Ausbildung eines Schwimmerteils kann die Stabilisierung des Deckels verbessern, wobei sie mit dem vertikalen Wandabschnitt des Deckels in Verbindung steht.

Zur Veränderung des ersten (oberen) Kammervolumens kann auch eine Veränderung des Deckelteils selbst vorgesehen werden, indem es luftdicht gegenüber der Außenluft abgeschlossen ist und mit Absinken des Pegelstandes seine Form (sein Volumen) verändert. Der an dem Deckel angreifende Unterdruck sorgt für ein Nachgeben des Deckels und für eine Reduzierung des oberen Volumens, entsprechend dem Absinken des Pegelstandes des eingefüllten Getränks (Anspruch 16). Für eine solche Verformung bietet sich ein elastisch verformbarer Deckel an, der insbesondere in seinen Seitenwandabschnitten eine Nachgiebigkeit aufweist. Ist dagegen eine flexible, elastische oder nachgiebige Membran vorgesehen, so kann der Deckel als solches starr sein (Anspruch 10,14).

Ausführungsbeispiele sind zur Erläuterung und Ergänzung der Erfindung in den Zeichnungen enthalten.
- **Figur 1**: ist ein erstes Ausführungsbeispiel eines Getränkebehälters mit einer verformbaren Membran 4, die - eingezeichnet in zwei Lagen bzw. Zuständen - den vollständig befüllten Behälter (Strichlinie) oder den entleerten Behälter (durchgezogene Linie) veranschaulicht.
- **Figur 2**: ist ein Ausführungsbeispiel mit einer ersten Fluiddichtung.
- **Figur 3**: veranschaulicht ein weiteres Dichtungssystem mit Fluidfüllung.
- **Figur 4**: ist eine dritte Ausgestaltung einer Fluiddichtung K*.
- **Figur 5a** **Figur 5b**: veranschaulichen die beiden in Figur 1 zusammen eingezeichneten Zustände jeweils individuell, verbunden mit dem jeweils zugehörigen Pegelstand h₁ bzw. h₂.
- **Figur 6** **Figur 7** **Figur 8**: veranschaulichen alternative Ausführungsformen mit einem starrem Deckel und einer zusätzlich darin angeordneten Membran, die entweder flexibel, elastisch oder nachgiebig gestaltet ist.
- **Figur 9**: veranschaulicht ein elastisches Deckelteil, ohne eine zusätzliche Membran.
- **Figur 10**: veranschaulicht eine alternative Deckelgestaltung mit ebenfalls elastisch nachgiebigen Abschnitten.

Anhand von **Figur 1** soll ein Getränke-Ausschankgerät schematisch erläutert werden. Im Schnitt sind folgende Elemente gezeigt, ein Unterteil 1 eines Behälters und ein auf das Unterteil über eine Dichtung 3 aufgesetztes Oberteil 2. Im Unterteil sind zwei Füllhohen h₁ und h₂ eingezeichnet, jeweils repräsentativ für eine Füllhöhe des eingefüllten Getränkes G, das hier durch zwei alternativ angegebene Auslässe 8,8a entnommen werden kann. Entweder durch die Bodenwand des Behälterunterteils 1 oder durch einen seitlichen Zapfhahn 8a.

Das Oberteil 2, das auf der Dichtung 3 so aufsitzt, daß Luftabschluß gewährleistet ist, ist über eine schematisch dargestellte Verriegelung 3a im geschlossenen Zustand gesichert.

Das Oberteil besteht aus einem starren unteren Wandabschnitt 2a und einem starren oberen Wandabschnitt 2b, die zusammen die Vertikalerstreckung des Oberteils 2 definieren. Der obere Wandabschnitt ist mit einem im wesentlichen horizontalen Abschnitt 2c verschlossen, in dem eine Öffnung 6a vorgesehen ist, in die ein Dichtungsstopfen (Ventildichtung) 6 lösbar so eingesetzt ist, daß sie zum luftdichten Abschließen eingesetzt und zum Zuführen von Umgebungsluft und zum Schaffen einer freien Strömungsverbindung entnommen werden kann. Diese im folgenden **als Ventil** bezeichneten Elemente erlauben die Steuerung einer später erläuterten Membran 4, die im Oberteil 2 an einer umlaufenden Befestigungsstelle 4a luftdicht angeordnet ist.

**Figur 2 und Figur 3** veranschaulichen - orientiert an der Darstellung von Figur 1 - alternative Dichtungssysteme 3c,3b, zum Ersatz einer elastisch nachgiebigen Dichtung 3 von allen dargestellten Figuren mit jeweils dargestellter Verriegelung. Die in den Figuren 2, 3 und 4 gezeigten Dichtungssysteme sollen spezifisch und eigenständig beschrieben werden, nachdem die übrigen Elemente des Getränkebehälters mit oberem Deckel und seinen Wandungen 2b und unterem Behälter mit seinen Wandungen 1 vergleichbar ausgebildet sind, können aber auch auf alle anderen Beispiele übertragen werden (dort Dichtüngen 3).

**In Figur 2** ist eine umlaufende Rinne vorgesehen, die im Querschnitt etwa U-förmige Gestalt hat. Sie schließt sich an einen oberen Rand 1a des Getränkebehälters an, bzw. ist am oberen Ende der umgebenden unteren Wandung 1 angeordnet. Ein erster innerer Schenkel 1b, ein unterer gekrümmter Übergangsbereich 1c und ein äußerer, aufwärts ragender zweiter Schenkel 1d bilden die Rinnengestalt. Das Ende des äußeren Schenkels 1d ist mit Bezug auf eine horizontale Ebene durch den umlaufenden oberen Rand 1a der unteren Wandung 1 herabgesetzt, so daß eine in die Rinne eingefüllte Flüssigkeit, wie beispielsweise Wasser, nicht in das Getränk im unteren Kammerabschnitt 20 hineinlaufen kann. Eingezeichnet ist die Rinnen- oder Kanalstruktur K und eine Flüssigkeitsbefüllung 13. Die Füllung 13 kann zunächst eingebracht werden, bis zu einer ausreichenden Füllhöhe, die 5 mm überschreiten sollte, nicht aber zwingend überschreiten muß. Die Kanaltiefe ist entsprechend größer ausgebildet. Ist Flüssigkeit eingefüllt, kann der Deckel aufgesetzt werden, wie bei einer normalen Dichtung, nur unter vollständigem Luftabschluß. Ein Unterdruck entsteht im Innenraum des ersten und zweiten Kammervolumens V20,V10 nicht, nachdem die Membran 4 mit dem Auslaufen des Getränks G nachgibt und für einen Ausgleich sorgt.

Eine alternative Abdichtung ergibt sich durch ein unmittelbares Einstellen des Deckels 2b,2c in den Kanal K und anschließendes Einfüllen einer Flüssigkeit 13 von außen in den Zwischenraum zwischen äußerem Schenkel 1d und unterem Endabschnitt der oberen Wandungen 2b.

**In Figur 3** ist ein abgewandeltes Ausführungsbeispiel gezeigt, bei dem die Kanalstruktur K aus einer nach oben offenen Nut gebildet wird, die oberhalb des oberen Endes des unteren Behälters 1 angeordnet ist. Es kann hierfür ein Profilstück verwendet werden. Wird ein Profilstück für die Dichtung 3c dieses Ausführungsbeispiels verwendet, kann ein unteres Sockelstück 3c' vorgesehen sein, das genau an den oberen Rand des unteren Behälters angepaßt ist. Der obere Rand begrenzt die Kanaltiefe. Auch hier kann der innere Schenkel der Kanalbegrenzung höher ausgebildet sein, als der äußere Schenkel, wie bereits beim Schenkel 1d zu Figur 2 erläutert.

In beiden Ausführungsbeispielen ist für den Deckel ein Spiel in horizontaler Richtung gegeben, wobei die Ausführung nach Figur 3 durch die horizontale Bodengestaltung eine größere Spielmöglichkeit bietet, als ein im Boden gekrümmt verlaufender, umlaufender Kanal. Nachdem das jeweilige untere Ende des oberen Behälters in das Fluid eintaucht, ist mit diesem Eintauchen die Dichtung bewirkt, relativ unabhängig davon, ob der Deckel einen genauen Paßsitz hat oder leicht verschoben ist. Die mit Flüssigkeit arbeitende Dichtung ist lageflexibel und für Benutzer einfach zu handhaben. Sie ist darüber hinaus hygienisch, weil sie leicht gesäubert werden kann.

Eine Leckströmung von Umgebungsluft zu den Kammervolumen oder aus den Kammervolumen nach außerhalb kann mit dieser Dichtung zuverlässig vermieden werden. Die Kopplung des Absinkens des Füllvolumens und des entsprechenden Abwärtsbewegen eines Oberteils oder des Veränderns der Membran (Figur 5a,5b) oder des Veränderns eines elastischen Abschnitts des Behälterdeckels (Figur 9,10) kann sichergestellt werden.

**Figur 4** zeigt eine Ausgestaltung eines im wesentlichen starren Deckels 2*, wie zu den Figuren 2 und 3 erläutert. Auch er ist als Oberteil auf oder in einer Dichtung 3d aufsitzend so ausgebildet, daß Luftabschluß gewährleistet ist. Umlaufende Seitenwandabschnitte 2b und ein im wesentlichen horizontaler oberer Randabschnitt 2c bilden einen Deckel aus, der bis auf eine verschließbare Öffnung durch einen Dichtungsstopfen 6 für Außenluft undurchlässig ist. Er umgibt ein oberes Volumen V10, welches im oberen Kammerabschnitt 10* ausgebildet ist. Der untere Kammerabschnitt 20* wird im dargestellten Zustand von einem Getränk G eingenommen, dessen Volumen V20 ist. Das Unterteil 1* besitzt einmal den Behälterkörper zur Ausbildung des unteren Kammerabschnitts 20*, der von Wandungen 1w umgeben ist und einen Auslaß 8a aufweist, der zum dosierten Abgeben des Getränkes G im zweiten Kammerabschnitt 20* vorgesehen ist.

Der Unterteil weist ebenfalls eine umlaufende Dichtung 3d auf, die aus einer Kanalstruktur mit Flanken 1b, 1d und einem diese verbindenden schmalen Boden 1c gebildet ist. Die Kanalstruktur ist mit einem Fluid gefüllt, in das die im wesentlichen vertikal verlaufenden Wandungen 2b des Oberteils 2* mit ihren unteren Abschnitten eingreifen. Die mit Flüssigkeit 13 gefüllte Kanalstruktur K* bildet eine den oberen Kammerabschnitt 10* und den unteren Kammerabschnitt 20* koppelnde Dichtung, die nicht unbeweglich ist, dennoch keine flexiblen oder elastischen Ausgleichselemente benötigt, zum Erreichen der Dichtungswirkung. Für den Erhalt der Dichtungswirkung greifen die unteren Abschnitte der Wandungen 2b in die Kanalstruktur K* ein. Die Kanalstruktur mit der umlaufenden Aufnahmerinne ist aber tiefer ausgestaltet, als der anfängliche Eingriff der unteren Abschnitte der Wandungen 2b bei einem mit Getränk G gefüllten unteren Kammerabschnitt 20*. Der Deckel sinkt dabei so stark in die umlaufende Dichtung mit seinen Seitenwänden 2b ein, bis sich ein geeigneter Überdruck p10 im ersten Kammerabschnitt 10* bildet, der eine Kraft F10 aufbringt, die der Gewichtskraft G10 des Deckels 2* entspricht. Diese Kraft wird nicht allein durch Auftriebskraft, sondern auch zumindest anteilig durch einen gebildeten Überdruck im ersten Kammerabschnitt zum Entstehen gebracht.

Sinkt der Pegelstand h1 des Getränkes G, senkt sich der Deckel 2* weiter in die Kanalstruktur K* mit der Flüssigkeitsfüllung 13 ab. Nachdem die Kanalstruktur eine größere Tiefe k1 besitzt, die im wesentlichen derjenigen Tiefe des zweiten Kammerabschnitts 20* entspricht, bevorzugt auch im Bereich zwischen 80% und 100% seiner Tiefe besitzt, kann der Deckel weit nachgeben und eine Absenkung des Pegels h1 bis praktisch zum Grund des Unterteils 1 erlauben.

Alternativ - anstelle der Aufbringung des Drucks - können auch nicht dargestellte Schwimmerelemente an den Deckelabschnitten 2b angeordnet sein, die für die Aufbringung der Auftriebskraft F10 zum Stabilisieren des Deckels 2* in einer zunächst stabilen Lage verantwortlich zeichnen. Ein Absenken des Deckelspiegels erzeugt dann einen Unterdruck, der den Deckel trotz der Schwimmer weiter abwärts bewegt, in die Fluiddichtung 3d hinein.

Bei der gezeigten Variante werden keine schwer zu reinigende und sowohl mechanisch wir auch thermisch wenig belastbare flexible Bauteile verwendet. Es findet vielmehr eine fluidische Kopplung statt, die gasdicht ist, eine sichere Dichtung erlaubt und jederzeit durch Austausch des Fluids gereinigt werden kann. Nachdem auch die Elastizität nicht über lange Zeit aufrecht zu erhalten werden braucht, bildet sich durch die Relativbewegung von Deckel gegenüber der Dichtung eine benutzerfreundliche Möglichkeit aus, die auch strengen hygienischen Anforderungen gerecht werden kann.

Zum Schutz des Eingriffs zumindest der unteren Abschnitte der Wandung 2b des Deckels 2* können weitere umlaufende Wandungen 2d vorgesehen sein, die in einem Abstand von den zuvor genannten Wandungen 2b vorgesehen sind und sich in ihrer axialen Länge bis zumindest zur Oberkante der äußeren Flanken 1d der Kanalstruktur K* aber außerhalb davon erstrecken, bevorzugt auch über die Oberkante hinaus.

Die Veränderung des Volumens V10 erfolgt im dargestellten Beispiel durch Absinken des im Aufnahmekanal K* gestützten bzw. beweglichen Deckels 2*. Die Veränderung ist dabei eine Verlagerung des bestehenden Volumens nach Abwärts.

Die einzelnen Volumina der unterschiedlichen Kammern oder Abteilungen von Figur 1 sollen erläutert werden, wenn die Funktion der Membran beschrieben wird. Sie wird anhand der **Figuren 5a und 5b** gezeigt, die dieselben Elemente hat wie die Figur 1.
(a) Ausgehend von einem gefüllten unteren Behälterrumpf 1 mit einem Getränk der Füllhöhe h₁ in **Figur 5a,** liegt die Membran 4 in ihrer oberen Endlage, hier eingezeichnet so, daß sie an dem oberen Wandabschnitt 2b und dem horizontalen Abschluß 2c des Deckels 2 nahezu bündig anliegt. Wird entweder der Getränkeauslaß 8a oder 8 geöffnet, sinkt der Pegelstand h, und die Füllhöhe verändert sich um Δh. Ein Absinken der Füllhöhe sorgt bei einer durchgehenden Strömungsverbindung von der unteren, das Getränk aufnehmenden Kammer 20 zu der oberen ungefüllten Kammer 10 für eine Kraftübertragung auf die Membran 4, wenn und soweit das Ventil entsprechend der Pfeilrichtung P geöffnet ist. Einerseits sorgt das Luftpolster dafür, daß die Membran 4 nicht augenblicklich herabfällt, auf der anderen Seite sorgt ein langsames Absinken des Pegelstandes für ein ebenso langsames Absinken der Membran, wobei die durch die Ventilöffnung 6a nachgeführte neue und ggf. belastete Luft nicht in Berührung mit der Oberfläche des Getränkes kommt.
   Um nachgeführt werden zu können, kann der Beutel 4 flexibel, elastisch oder nachgiebig gestaltet sein. Für die Ausführung von Figur 5a reicht eine Flexibilität oder Elastizität in zumindest Abschnitten der Membran 4 aus.
(b) **Figur 5b** zeigt den Zustand, nachdem das Getränk praktisch vollständig ausgeschenkt worden ist und nur noch eine Rest-Füllhöhe h₂ aufweist, wobei h₁-h₂=Δh. Entsprechend dem Volumenverlust ist das Volumen in dem oberen Kammerraum 11, der in Strömungsverbindung zur Umgebungsluft steht, gestiegen. Die Membran 4 ist in invertierter Stellung dargestellt und schützt die Oberfläche des Getränks G noch immer vor neu zugeführter und ggf. mit Schadstoffen oder Verunreinigungen versehener Umgebungsluft.

Die in den Figuren 5 sowie 1 eingezeichneten Volumina entsprechen drei besonders in Figur 5b zu erkennenden Kammerbereichen. Diese Kammerbereiche sind der oberste Kammerbereich 11, der zur Umgebungsluft bei geöffnetem Ventil Verbindung hat. Der ebenfalls im Deckel 2 angeordnete zweite obere Kammerbereich 10 endet am oberen Ende des unteren Kammerbereiches 20, der das Volumen des Getränkes symbolisiert. Entsprechend den Kammerbereichen sind Volumina zugeordnet. Für den obersten Kammerbereich das Volumen V11, für den im Deckel noch vorgesehenen weiteren oberen Kammerbereich 10 das Volumen V10 und für das Getränk das Volumen V20.

Die Veränderungen der unterschiedlichen Volumen gehen aus einem Vergleich der Figuren 5a und 5b hervor. Obwohl die beiden Volumina V10,V11 dem Deckel zugeordnet sind und das untere Volumen V20 dem Rumpf 1 des Gesamtbehälters, sollen die Volumina in ihrer vertikalen Reihenfolge mit erstes, zweites und drittes Volumen bezeichnet werden. Das erste Volumen ist in der Figur 5a praktisch Null, das zweite Volumen V10 hat seinen Maximalwert und das dritte Volumen V20 entspricht dem eingefüllten Getränkevolumen.

Bei geöffnetem Ventil senkt sich durch Reduzierung der Füllhöhe Δh die Membran 4 ab, durch Reduzierung der Membranhöhe Δb. Entsprechend verändert sich das Volumen V11 und wird größer, bis zu dem Maximalvolumen der Figur 5b. Das Volumen V10 verändert sich gegenläufig und reduziert sich, entsprechend der Zunahme des Volumens V11, wenn angenommen wird, daß das Einfüllvolumen V20 weiterhin gleich bleibt, bei Beibehaltung einer Trennebene auf der ursprünglichen Füllhöhe h1. Nimmt man ein Absinken des Volumens V20 entsprechend dem verbleibenden Getränkerest an, so bleibt das Volumen V10 unverändert, und es verändern sich die Volumina V11 und V20 gegenläufig. Das erste Volumen des oberen Kammerabschnitts ist also entsprechend der dosierten Abgabe des Getränks über den Auslaß veränderbar. Alternativ entspricht die Veränderung des ersten oder zweiten Volumens V11,V10 dem Absinken des Pegelstandes im zweiten Kammerabschnitt 20.

Das Volumen V11 wirkt als Druckausgleichs-Volumen, welches für die vollständige Entleerung des Behälters größer oder gleich dem Volumen V20 des eingefüllten Getränkes ist. Gemäß Figur 5b kann die bilaterale Auslenkung der Membran 4, orientiert an einer Horizontalebene entlang der umlaufenden Randanbringung 4a, ein hälftiges Volumen der in der oberen Endlage ausgelenkten Membran dazu verwenden, das doppelte Volumen zur Verfügung zu stellen, entsprechend zumindest dem eingefüllten Getränkevolumen.

Ist das Getränk entnommen und die Membran 4 in der unteren Endposition gemäß Figur 5b, kann die Arretierung 3a geöffnet werden und der Deckel 2 wird von dem Rumpf 1 abgenommen. Ein neues Getränk kann bis zur Füllhöhe h₁ eingefüllt werden, und bevor der Deckel 2 erneut aufgesetzt wird, wird die Membran 4 in ihre obere Ausgangslage zurückversetzt und das Ventilstopfen 6 zunächst geschlossen. Ist das Ventil geschlossen, bei praktisch vemachlässigbaren Volumen V11, kann der Deckel 2 frei gehandhabt werden, ohne die Gefahr, daß die Membran zu früh aus ihrer oberen Endlage herausfällt. Erst dann, wenn der Deckel 2 auf die Dichtungen 3 aufgesetzt ist, insbesondere auch dann, wenn die Verriegelung 3a geschlossen ist, kann der Ventilstopfen 6 aus dem Ventilsitz 6a herausgenommen werden, wobei die Membran dann noch immer in ihrer praktisch unveränderten oberen Endlage verbleibt. Sie folgt jetzt (erst) dem Pegelstand des dosiert entnommenen Getränkes.

Alternative Ausführungsformen des anhand der Figuren 1,5a,5b beschriebenen Konzeptes finden sich in den folgenden Figuren.

**Figur 6** veranschaulicht eine beutelförmig ausgebildete Membran 4, die sowohl in der oberen Ausgangslage, bei gefülltem Getränk im Kammervolumen 20, wie auch - strichliniert - in der unteren Endlage 4' dargestellt ist, wenn das Getränk abgegeben ist und der Druckausgleich im unteren Kammervolumen durch Nachgeben des Beutels in Richtung auf den Pegelstand erfolgt ist. Gegenüber der Figur 5b ist eine Anordnung des Randes 4a des Beutels 4 am unteren Rand, nahe der Dichtung 3 vorgesehen. Das Volumen des Beutels ist demnach doppelt so groß, bezogen auf die Ebene in der Höhe der Dichtung. Das ebenfalls eingezeichnete Ventil dient - wie schon bei Figur 5b - zum Rückführen des Beutels aus seiner unteren Endlage in seine obere Ausgangslage. Das verbessern, wobei sie mit dem vertikalen Wandabschnitt des Deckels in Verbindung steht.Ventil wird erst geöffnet, vor Beginn der Getränkeausgabe und erlaubt die Zufuhr neuer Umgebungsluft in das oberste Kammervolumen V11. Auch hier hilft das Ventil bei der temporären Fixierung des größeren Beutels 4 in der oberen Ausgangslage, bis zum Aufsetzen auf die Dichtung.

Der Deckel kann außer einem topf- oder haubenförmigen Oberteil ein zusätzliches plattenförmiges Verbindungsteil besitzen, das in der Höhe der Dichtung 3 angeordnet ist und in Strömungsverbindung mit dem unteren Kammervolumen 20 steht. Die horizontale Verbindungsplatte 2d kann gemeinsam mit der Dichtung 3 und dem Deckeloberteil 2a,2b als ein gemeinsames Aufsetzteil ausgebildet sein.

Ebenso wie bei allen vorhergehenden und nachfolgenden Ausführungsformen ist der Deckel dazu da, den Druckluftausgleich zu schaffen, er nimmt selbst kein Getränk auf, ist aber im Volumen an das Kammervolumen des Getränkes angepaßt.

**Figur 7** veranschaulicht eine weitere Gestaltung des starren Deckelteils 2, bei unverändertem Rumpf 1. Ein in ähnlicher Weise flexibel gestalteter Beutel 4 ist in oberer Ruhestellung und in unterer ausgelenkter Stellung 4' gezeigt, wobei die untere Stellung strichliniert ist. Zu der ausgelenkten Stellung 4' gehört die Füllhöhe h₂ des durch den Auslaß 8 dosiert abgegebenen Getränks in dem zweiten Kammervolumen 20. Die Randbefestigung 4a des beutelförmigen Behälters 4 ist zwar erneut umlaufend, hier aber am oberen Ende des starren Deckels 2 vorgesehen, im wesentlichen entgegengesetzt zu dem vorhergehenden Anbringungsort der Figur 6, wo die Membran nahe der Dichtung 3 am Deckel 2 bzw. direkt an der Dichtung 3 oder sogar einstückig mit der Dichtung 3 ausgebildet ist.

Die Volumina sind im gefüllten Zustand ungestrichen (V11) und im entleerten Zustand gestrichen (V11') verdeutlicht. Das Ventil 6 ist bei der Entnahme des Getränks zu öffnen, so daß sich das ursprünglich kleine Volumen V11 zu einem größeren Volumen V11' entwickeln kann, bei entsprechender Reduzierung des zunächst größeren Volumens V10, bei einem angenommenen gleichbleibenden Volumen V20. Wird das Volumen V20 als sich entsprechend dem Vergrößern des Volumens V11 reduzierend angenommen, so bleibt das Zwischenvolumen V10 konstant. Das Zurückführen des Beutels 4 von Figur 7 nach der Entnahme und das Halten dieses Beutels in der komprimierten Position am oberen Deckelende 2c geschieht durch Schließen des Ventils 6 und im übrigen ebenso, wie zu den Figuren 5 erläutert. Die Membran 4 kann flexibel mit sich überlappenden Abschnitten im komprimierten Zustand ebenso ausgebildet werden, wie elastisch ohne solche überlappende Abschnitte.

Beide Realisierungen der Figuren 7 und 6 können so modifiziert werden, daß vor Beginn der Getränkeausgabe der Beutel in der Höhe der Getränkeoberfläche liegt und ihr bei der dosierten Abgabe eng benachbart folgt. Auch hier ist eine durch Faltung vorbereitete Längung ebenso möglich wie eine durch Elastizität ermöglichte Vergrößerung. In Figur 6 würde dazu die Zwischenwand 2d des Deckels 2 fortfallen, um ein Nachführen der Membran 4 zu ermöglichen, wobei das Volumen V10 sehr klein wäre, dagegen das Volumen V11 sich mit senkender Füllhöhe h, vergrößem würde. Es würde dann die Notwendigkeit entfallen, den Deckel 2 haubenförmig auszugestalten. Er könnte eine reduzierte Bauhöhe aufweisen.

Eine ballonartige Gestaltung der Membran 4 ist in **Figur 8** veranschaulicht. Während der Getränkeausgabe füllt sich der im oberen Horizontalabschnitt 2c angeordnete elastische Beutel in seinem Volumen an, wobei die obere Kammer 11 eine innere Kammer mit einem Anfangsvolumen V11a und einem Endvolumen V11b ist. Hinsichtlich des Volumens V10 der weiteren oberen Kammer 10 gilt das zuvor Gesagte, entweder sinkt dieses Volumen bei konstantem Volumen V20, oder aber es bleibt gleich, wenn sich das Volumen V20 entsprechend dem Absinken der Füllhöhe h₁ mit ändert.

Die ballonartige Gestaltung der Membran 4 kann durch Elastizität wie auch durch von Falten ermöglichter Längung oder Volumenerweiterung vorbereitet sein. Ein in seinem Volumen reduzierter Ballon ist in der Ausgangslage 4 so gezeigt, daß er mit seinem Randabschnitt 4b auf einer Öffnung 6a eines horizontalen Abschnitts 2c des Deckeis angeordnet ist. Das Ventil ist geöffnet, und ein Absinken des Pegelstandes h₁ erlaubt ein Aufweiten des Volumens V11a zu dem Volumen V11b im gestrichelt dargestellten Zustand 4' der Membran 4. Die Dichtung 3 kann nach Figuren 2 bis 4 gestaltet sein.

Die Anordnung 4b als Einlaßbereich kann auch außermittig erfolgen. Der Deckel 2 ist unflexibel ausgebildet.

Eine nicht vollständig starre Ausbildung eines weiteren Deckels ist in **Figur 9** dargestellt. Der dortige Deckel 2" gibt unter entstehendem Unterdruck im Wandabschnitt 2w nach, und die beiden Kammerabschnitte, der obere Kammerabschnitt und der untere Kammerabschnitt bilden eine gemeinsame Kammer. Die verformten Stellen des Deckels sind hier die Wände, bei im wesentlichen horizontal verbleibendem oberen Ende 2c des im oberen ursprünglichen Zustand d1 topfförmigen oder quadratischen Deckels. Im abgesenkten, mit elastisch verformten Wänden versehenen Zustand bei der Höhe d2 ist der Füllpegel des Getränkes entsprechend dem Differenzmaß Δd gesunken, was in Figur 9 nicht gesondert eingezeichnet ist. Eingezeichnet sind die beiden Volumina V10a und V10b in der oberen und unteren Endlage des horizontalen Abschnitts des in der Wand verformbaren Deckels 2". Das Differenzvolumen entspricht dem Differenzmaß Δd mal der Grundfläche des Deckels, zumindest im wesentlichen.

Das eingezeichnete Ventil ist für die Ausführung der Figur 9 nicht zwingend erforderlich, es kann aber bei der Rückführung des Deckels aus seinem elastisch komprimierten Zustand hilfreich sein, um Unterdruck zu vermeiden. Während der gesamten Getränkeabgabe bleibt das Ventil aber geschlossen, um der Umgebungsluft den Zutritt zu der ersten (oberen) Kammer V10 zu verwehren und die Oberfläche des Getränkes vor (neuen) schädlichen Einflüssen zu bewahren.

Soweit andere Konstruktionselemente des Dispensers von Figur 9 nicht gesondert erläutert worden sind, sind sie identisch mit denjenigen der Figur 2, insbesondere hinsichtlich der dort dargestellten Dichtung 3b.

Eine entsprechend der Figur 9 ausgestaltete, aber in der Behälterhöhe reduzierte Ausführung eines elastisch verformbaren Deckels ist in **Figur 10** veranschaulicht. Der horizontale Abschnitt 2c des in den Wandbereichen 2w elastisch verformbaren Deckels liegt vor Beginn der Ausgabe im wesentlichen auf der Füllhöhe des Getränks im unteren Kammerabschnitt 20 auf. Sinkt der Pegelstand, folgt die horizontale Fläche des Deckels 2" nach, unter Längung der Wandabschnitte 2w. Diese können entweder elastisch ausgebildet sein, oder aber mäander- oder ziehharmonikaartig, um ein Nachgeben zu erlauben und am Ende des Entnahmevorgangs praktisch der inneren Form der zweiten Kammer 20 zu entsprechen. Die elastische Ausformung geschieht gegenüber der Figur 9 invertiert, es wird der Deckel nicht komprimiert, sondern entkomprimiert, bezogen auf den verformbaren Abschnitt. Auch in Figur 10 ist ein Ventil nicht zwingend erforderlich, möglicherweise aber hilfreich zur Rückführung des Deckels 2" in seine Ausgangslage.

Für das Dichtungssystem 3 der Figur 10 gelten die Ausgestaltungen nach Figuren 2 bis 4.

## Patentansprüche

1. Getränkebehälter zur Aufnahme, Speicherung und dosierten Abgabe eines
- insbesondere fertig gemischten - Getränks über einen Auslaß (8a;8),
- mit einem ersten Kammerabschnitt (10) in einem Oberteil (2*;2;2";2a,2b,2c,2d) und einem zweiten, tiefer liegenden Kammerabschnitt (20) in einem Unterteil (1;1*) zur Aufnahme des Getränks, wobei dem tiefer liegenden zweiten Kammerabschnitt (20) der Auslaß (8;8a) zugeordnet ist, zur dosierten Entnahme oder Abgabe eines in den zweiten Kammerabschnitt (20) eingefüllten und dort gespeicherten Getränks (G);
- **gekennzeichnet durch** eine umlaufende Dichtung (3c,3d,3b) zwischen dem oberen Kammerabschnitt (10) und dem unteren Kammerabschnitt (20), zur Kopplung des Oberteils mit dem Unterteil, welche Dichtung einen umlaufenden, nach oben offenen Aufnahmekanal (K, K*) aufweist, der mit einer Flüssigkeit füllbar ist, und der **durch** seine Tiefe geeignet ist, zumindest untere Endabschnitte einer umlaufenden Wandung (2b) des Oberteils (2*,2;2") aufzunehmen, um im flüssig gefüllten Zustand die umlaufende Dichtung auszubilden.

2. Getränkebehälter nach Anspruch 1, wobei eine weitere, obere Kammer (11) mit einem weiteren Volumen (V11) im Oberteil vorgesehen ist, das gegenläufig zur Abnahme des ersten veränderbaren Volumens (V10) des ersten Kammerabschnitts (10) vergrößerbar ausgebildet ist (Δb).

3. Getränkebehälter nach Anspruch 1, wobei der Aufnahmekanal (K)
(a) als umlaufende Rinne (1b,1c,1d) ausgebildet ist, die tiefer liegt, als ein oberes Ende von weiteren Wandungen (1), die den unteren Kammerabschnitt (20) umgeben, wobei die Rinne (1b,1c,1d) innerhalb oder außerhalb der weiteren Wandungen angeordnet ist; oder
(b) als umlaufende Nut oberhalb eines oberen Endes von weiteren Wandungen (1) ausgebildet ist, wobei ein Sockelteil (3c') der Dichtung (3c) an dem oberen Ende der weiteren Wandungen (1) angeordnet ist.

4. Getränkebehälter nach Anspruch 2, wobei zwischen der weiteren oberen Kammer (11) und dem ersten Kammerabschnitt (10) eine Membran (4,4a) angeordnet ist, die so ausgebildet ist, ihre Form zwischen der Kammer und dem ersten Kammerabschnitt zu ändern, entsprechend und infolge der Änderung des Pegelstandes (h1,h2) des Getränks (G) im zweiten Kammerabschnitt.

5. Getränkebehälter nach Anspruch 4, wobei die Membran (4) randseitig (4a) an 5. Getränkebehälter nach Anspruch 4, wobei die Membran (4) randseitig (4a) an einer Innenseite eines starren Deckels (1) angeordnet ist, insbesondere auf einer im wesentlichen halben Höhe des starren Deckels (1), wobei die Befestigungsstelle eine Befestigungsebene definiert.

6. Getränkebehälter nach Anspruch 4 oder 5, wobei die Membran (4) zumindest abschnittsweise flexibel und/oder elastisch ausgebildet ist.

7. Getränkebehälter nach Anspruch 2, wobei die weitere Kammer (11) von Wandungen (2b,2c,4) umgeben ist, die einen Luftabschluß ermöglichen und eine Ventilöffnung (6a) vorgesehen ist, welche
öffnungsbar ist, um das Volumen (V11) der weiteren oberen Kammer (11) gemäß Anspruch 2 - im Betrieb des Getränkebehälters - in Strömungsverbindung mit der Außenluft zu bringen.

8. Getränkebehälter nach Anspruch 1, wobei der obere Kammerabschnitt (11) von einem bei Unterdruck zumindest abschnittsweise verformbaren oder nachgebenden Deckel (2*) begrenzt wird, die beiden Kammerabschnitte (10,20) eine gemeinsame Kammer bilden und der Deckel (2*) entsprechend dem Absinken des Pegelstandes (h1,h2) verformt wird, insbesondere in seiner Höhe reduziert wird (Δd).

9. Getränkebehälter nach Anspruch 8, wobei der Deckel (2*) elastisch verformbar ist.

10. Getränkebehälter nach Anspruch 2, wobei die weitere obere Kammer von zumindest einem Teilbereich (2c,2b) eines starren Deckels (2) umfaßt wird.

11. Getränkebehälter nach Anspruch 1, wobei das Volumen (V10) des ersten Kammerabschnitts (10) zumindest gleich groß demjenigen Volumen (V20) des zweiten Kammerabschnitts (20) bzw. dem Volumen des darin eingefüllten Getränks (G) ist.

12. Getränkebehälter nach Anspruch 1, wobei der von dem ersten und zweiten Kammerabschnitt eingenommene Volumenraum (V10,V11) von Wandungen (1,2,4) so umgeben ist, daß - im Betrieb des Getränkebehälters - keine Strömungsverbindung zur Außenluft außerhalb des Getränkebehälters besteht, so daß eine Oberfläche des Getränks (G) unter Luftabschluß so steht, daß keine neue oder frische Umgebungsluft beim dosierten Entnehmen des Getränks zuführbar ist.

13. Getränkebehälter nach Anspruch 1, wobei das Volumen (V10) der ersten Kammer (10*) größer als das Volumen (V20) der zweiten Kammer (20*) ist.

14. Getränkebehälter nach Anspruch 1 oder 4, wobei ein im wesentlichen starrer Deckel (2) vorgesehen ist, der abnehmbar auf einem Behälterrumpf (1) strömungsdicht (3) angeordnet ist, insbesondere die Membran (4) an der Innenseite des Deckels (2) so angeordnet ist, daß bei geöffnetem Ventil (6,6a) die Membran eng an die Innenform des Deckels anlegbar ist.

15. Getränkebehälter nach Anspruch 1, wobei zwischen dem ersten und dem zweiten Kammerabschnitt (10,20) eine freie Strömungsverbindung für Gas oder Luft besteht, insbesondere diese beiden Kammerabschnitte eine gemeinsame Kammer (10,20) bilden.

16. Getränkebehälter nach Anspruch 1, wobei der obere Kammerabschnitt (10) von Wandungen (2b,2c) umgeben ist, die einen Luftabschluß ermöglichen und eine Ventilöffnung (6a) vorgesehen ist, welche
schließbar ist (6), um das Volumen (V10) des ersten oberen Kammerabschnitts (10) - im Betrieb des Getränkebehälters - gegenüber der Außenluft zu sperren, so daß keine Strömungsverbindung zur Oberfläche des Getränkes besteht.

17. Getränkebehälter nach Anspruch 1, wobei der Kanal (K*) eine solche Höhe oder Tiefe (k1) besitzt, daß ein den oberen Kammerabschnitt umgebender Deckel (2*) entsprechend der Abgabe des Getränks oder einem Absinken eines Pegelstandes (h1) des Getränks (G) seine Höhenlage absenkt.

18. Getränkebehälter nach Anspruch 1 oder 17, wobei der bzw. ein Deckel (2*) mit lateralen Wandungen (2a,2b,2d) versehen ist, deren untere Abschnitte in den Kanal (K*) eingreifen und nach Einfüllen einer Flüssigkeit in den Aufnahmekanal den ersten Kammerabschnitt (10*) von einer Umgebungsluft isolieren, zum Aufbau eine Stützdrucks (p10) oberhalb des zweiten Kammerabschnitts und zum Halten des Deckels (2*) in einer stabilen Lage.

19. Getränkebehälter nach Anspruch 1, wobei eine Breite des Aufnahmekanals (K,K*) deutlich größer als die Stärke zumindest der unteren Endabschnitte der oberen Wandungen (2b) ausgebildet ist, um diese mit einem seitlichen Spiel aufzunehmen.

20. Getränkebehälter nach Anspruch 1, wobei die in den Aufnahmekanal (K,K*) füllbare Flüssigkeit Wasser ist, welches in den Aufnahmekanal vor dem Einsetzen der unteren Endabschnitte der oberen Wandungen (2b) eingefüllt wird.

21. Getränkebehälter nach Anspruch 3, Alternative (a), wobei die umlaufende Rinne eine äußere Wand (1d) und eine innere Wand (1a) aufweist und die äußere Wand einen Rand aufweist, der tiefer liegt als ein innerer Rand der inneren Wand.

22. Getränkebehälter nach Anspruch 1, wobei die Dichtung (3b,3c,3d) keine Elastizität aufweist.

23. Getränkebehälter nach Anspruch 17, wobei die Veränderung des Volumens eine Verlagerung nach abwärts ist, durch Absinken des Pegelstandes und eines den ersten Kammerabschnitt umgebenden Deckels (1*).

24. **Verfahren zum luftdichten Koppeln** eines Oberteils (2) und eines Unterteils (1) eines Getränkebehälters zur Aufnahme, Speicherung und dosierten Abgabe eines Getränks über einen Auslaß, wobei die Kopplung der Teile (1,2) über eine zwischen beiden angeordnete Dichtung erfolgt, wobei eine Flüssigkeit in einen Aufnahmekanal (K,K*) zur Bildung der Dichtung (3b,3c,3d) mit einer Füllhöhe (k1) eingefüllt wird, die so bemessen ist, daß in die Flüssigkeit eingetauchte untere Endabschnitte des Oberteils (2;2c,2b,2a) nach dem Einfüllen des Getränks in das Unterteil (1) eine luftdichte, umlaufende Dichtung bewirken, die im Betrieb flüssig bleibt.

25. Verfahren nach Anspruch 24, wobei die eingetauchten unteren Abschnitte des Oberteils seitliches Spiel im Aufnahmekanal (K,K*) haben.

26. Verfahren nach Anspruch 24, wobei eine Absenkung des Oberteils in die Flüssigkeit größer als 5 mm ist, bzw. die Tiefe des Aufnahmekanals (K,K*) größer als 6 mm ist.

27. Verfahren nach Anspruch 25, wobei das Oberteil bei oder während einer Entnahme des Getränks tiefer in den Aufnahmekanal (K,K*) absinkt.

## Claims

1. Drinks container for receiving, storing and metered release of an - in particular finally mixed - drink via an outlet (8a; 8),
- having a first chamber section (10) in an upper part (2*; 2; 2"; 2a, 2b, 2c, 2d) and a second, lower-lying chamber section (20) in a lower part (1; 1*) for receiving the drink, wherein the outlet (8; 8a) is assigned to the lower-lying second chamber section (20), for metered removal or release of a drink (G) poured into the second chamber section (20) and stored there;
- **characterised by** an annular seal (3c, 3d, 3b) between the upper chamber section (10) and the lower chamber section (20), for coupling of the upper part with the lower part, which seal has an annular receiving channel (K, K*) open at the top, which can be filled with a liquid, and which, due to its depth, is suitable to receive at least lower end sections of an annular wall (2b) of the upper part (2*, 2; 2"), in order to form the annular seal in the liquidly filled state.

2. Drinks container according to claim 1, wherein a further, upper chamber (11) having a further volume (V11) is provided in the upper part, which is designed (Δb) to be increasable contrary to the decrease of the first changeable volume (V10) of the first chamber section (10).

3. Drinks container according to claim 1, wherein the receiving channel (K)
(a) is designed as an annular trough (1b, 1c, 1d), which lies lower than an upper end of further walls (1), which surround the lower chamber section (20), wherein the trough (1b, 1c, 1d) is arranged within or outside the further walls; or
(b) is designed as an annular groove above an upper end of further walls (1), wherein a base part (3c') of the seal (3c) is arranged at the upper end of the further walls (1).

4. Drinks container according to claim 2, wherein between the further upper chamber (11) and the first chamber section (10), a membrane (4, 4a) is arranged which is designed so as to change its shape between the chamber and the first chamber section, according to and as a result of the change of level (h1, h2) of the drink (G) in the second chamber section.

5. Drinks container according to claim 4, wherein the membrane (4) is arranged on the edge side (4a) on an inner side of a rigid lid (1), in particular at essentially half the height of the rigid lid (1), wherein the attachment point defines a plane of attachment.

6. Drinks container according to claim 4 or 5, wherein the membrane (4) is designed to be flexible and/or resilient at least in sections.

7. Drinks container according to claim 2, wherein the further chamber (11) is surrounded by walls (2b, 2c, 4) which facilitate air exclusion and a valve opening (6a) is provided, which can be opened in order to bring the volume (V11) of the further upper chamber (11) according to claim 2 - during operation of the drinks container - into flow connection with the external air.

8. Drinks container according to claim 1, wherein the upper chamber section (11) is defined by a lid (2*) yielding or deformable at least in sections at negative pressure, the two chamber sections (10, 20) form a common chamber and the lid (2*) is deformed according to dropping of the level (h1, h2), in particular its height is reduced (Δd).

9. Drinks container according to claim 8, wherein the lid (2*) can be resiliently deformed.

10. Drinks container according to claim 2, wherein the further upper chamber is surrounded by at least a part region (2c, 2b) of a rigid lid (2).

11. Drinks container according to claim 1, wherein the volume (V10) of the first chamber section (10) is at least the same size as that volume (V20) of the second chamber section (20) or the volume of the drink (G) poured therein.

12. Drinks container according to claim 1, wherein the volume space (V10, V11) occupied by the first and second chamber section is surrounded by walls (1, 2, 4), so that - during operation of the drinks container - there is no flow connection to the external air outside the drinks container, so that a surface of the drink (G) is under air exclusion so that no new or fresh ambient air can be supplied during metered removal of the drink.

13. Drinks container according to claim 1, wherein the volume (V10) of the first chamber (10*) is greater than the volume (V20) of the second chamber (20*).

14. Drinks container according to claim 1 or 4, wherein an essentially rigid lid (2) is provided, which is arranged removably on a container body (1) to be flow-tight (3), in particular the membrane (4) is arranged on the inner side of the lid (2) so that when valve (6, 6a) is opened, the membrane can be placed tightly against the inner shape of the lid.

15. Drinks container according to claim 1, wherein between the first and the second chamber section (10, 20), there is a free flow connection for gas or air, in particular these two chamber sections form a common chamber (10, 20).

16. Drinks container according to claim 1, wherein the upper chamber section (10) is surrounded by walls (2b, 2c), which facilitate air exclusion and a valve opening (6a) is provided which can be closed (6), in order to block the volume (V10) of the first upper chamber section (10) - during operation of the drinks container - with respect to the external air, so that there is no flow connection to the surface of the drink.

17. Drinks container according to claim 1, wherein the channel (K*) has such a height or depth (k1) that a lid (2*) surrounding the upper chamber section drops its height according to the release of the drink or dropping of a level (h1) of the drink (G).

18. Drinks container according to claim 1 or 17, wherein the or a lid (2*) is provided with lateral walls (2a, 2b, 2d), the lower sections of which engage in the channel (K*) and after pouring a liquid into the receiving channel, isolate the first chamber section (10*) from ambient air, to build a supporting pressure (p10) above the second chamber section and to hold the lid (2*) in a stable position.

19. Drinks container according to claim 1, wherein one width of the receiving channel (K, K*) is designed to be significantly larger that the thickness at least of the lower end sections of the upper walls (2b) in order to receive the latter with a lateral clearance.

20. Drinks container according to claim 1, wherein the liquid which can be placed in the receiving channel (K, K*) is water, which is poured into the receiving channel before inserting the lower end sections of the upper walls (2b).

21. Drinks container according to claim 3, alternative (a), wherein the annular trough has an outer wall (1d) and an inner wall (1a) and the outer wall has an edge which lies lower than an inner edge of the inner wall.

22. Drinks container according to claim 1, wherein the seal (3b, 3c, 3d) does not have elasticity.

23. Drinks container according to claim 17, wherein the change in volume is a displacement downwards, by dropping the level and a lid (1*) surrounding the first chamber section.

24. Process for airtight coupling of an upper part (2) and a lower part (1) of a drinks container for receiving, storing and metered release of a drink via an outlet, wherein coupling of the parts (1, 2) takes place via a seal arranged between the two, wherein a liquid is poured into a receiving channel (K, K*) to form the seal (3b, 3c, 3d) at a filling height (k1), which has dimensions so that lower end sections of the upper part (2; 2c, 2b, 2a) immersed in the liquid effect an air-tight, annular seal, which remains liquid during operation, after pouring the drink into the lower part (1).

25. Process according to claim 24, wherein the immersed lower sections of the upper part have lateral clearance in the receiving channel (K, K*).

26. Process according to claim 24, wherein lowering of the upper part into the liquid is greater than 5 mm, or the depth of the receiving channel (K, K*) is greater than 6 mm.

27. Process according to claim 25, wherein the upper part drops deeper into the receiving channel (K, K*) on or during removal of the drink.

## Revendications

1. Récipient de boisson pour réception, stockage et distribution dosée d'une boisson - notamment prête à l'emploi - par l'intermédiaire d'une sortie (8a ; 8),
- comprenant une première section de chambre (10) dans une partie supérieure (2*; 2 ; 2''; 2a, 2b, 2c, 2d) et une deuxième section de chambre (20) située plus bas dans une partie inférieure (1 ; 1*) pour recevoir la boisson, dans lequel la sortie (8 ; 8a) est associée à la deuxième section de chambre (20) située plus bas, pour la distribution dosée d'une boisson (G) versée et stockée dans la deuxième section de chambre (20) ;
- **caractérisé par** une garniture périphérique d'étanchéité (3c, 3d, 3b) entre la section de chambre supérieure (10) et la section de chambre inférieure (20), pour accoupler la partie supérieure à la partie inférieure, laquelle garniture présente un canal de réception (K, K*) circulaire ouvert vers le haut, qui peut être rempli d'un liquide et qui, grâce à sa profondeur, est apte à loger du moins des sections d'extrémité inférieures d'une paroi circulaire (2b) de la partie supérieure (2*, 2 ; 2'') pour former l'étanchéité circulaire à l'état rempli de liquide.

2. Récipient de boisson selon la revendication 1, dans lequel une autre chambre supérieure (11) avec un autre volume (V11) est prévue dans la partie supérieure, volume qui peut être agrandi (Δb) à l'encontre de la diminution du premier volume (V10) variable de la première section de chambre (10).

3. Récipient de boisson selon la revendication 1, dans lequel le canal de réception (K)
(a) est formé comme une rigole circulaire (1b, 1c, 1d) située plus bas qu'une extrémité supérieure d'autres parois (1) entourant la section de chambre inférieure (20), dans lequel la rigole (1b, 1c, 1d) est disposée à l'intérieur ou à l'extérieur des autres parois ; ou
(b) est formé comme une rainure circulaire au-dessus d'une extrémité supérieure d'autres parois (1), dans lequel un élément de base (3c') de la garniture d'étanchéité (3c) est disposé à l'extrémité supérieure des autres parois (1).

4. Récipient de boisson selon la revendication 2, dans lequel entre l'autre chambre supérieure (11) et la première section de chambre (10) une membrane (4, 4a) est disposée, qui est formée pour changer sa forme entre la chambre et la première section de chambre en fonction et à la suite de la variation de niveau (h1, h2) de la boisson (G) dans la deuxième section de chambre.

5. Récipient de boisson selon la revendication 4, dans lequel la membrane (4) est disposée côté bord (4a) sur une face intérieure d'un couvercle rigide (1), notamment sensiblement à mi-hauteur du couvercle rigide (1), où cet endroit de fixation définit un plan de fixation.

6. Récipient de boisson selon la revendication 4 ou 5, dans lequel la membrane (4) est, du moins par sections, flexible et/ou élastique.

7. Récipient de boisson selon la revendication 2, dans lequel l'autre chambre (11) est entourée de parois (2b, 2c, 4) permettant d'être à l'abri de l'air, et dans lequel une ouverture de vanne (6a) est prévue, qui peut être ouverte pour mettre le volume (V11) de l'autre chambre supérieure (11) selon la revendication 2 en contact d'écoulement avec l'air extérieur - le récipient de boisson étant en fonctionnement.

8. Récipient de boisson selon la revendication 1, dans lequel la section de chambre supérieure (11) est délimitée par un couvercle (2*) déformable ou élastique du moins par sections en cas de dépression, les deux sections de chambre (10, 20) constituent une chambre commune, et le couvercle (2*) est déformé, notamment réduit en hauteur (Δd), en fonction de la baisse de niveau (h1, h2).

9. Récipient de boisson selon la revendication 8, dans lequel le couvercle (2*) est élastiquement déformable.

10. Récipient de boisson selon la revendication 2, dans lequel l'autre chambre supérieure est entourée d'au moins une zone partielle (2c, 2b) d'un couvercle rigide (2).

11. Récipient de boisson selon la revendication 1, dans lequel le volume (V10) de la première section de chambre (10) est au moins égal au volume (V20) de la deuxième section de chambre (20) ou au volume de la boisson (G) qu'elle contient.

12. Récipient de boisson selon la revendication 1, dans lequel le volume (V10, V11) occupé par la première et la deuxième sections de chambre est entouré de parois (1, 2, 4) de telle sorte - le récipient de boisson étant en fonctionnement - qu'il n'existe pas de contact d'écoulement vers l'air extérieur à l'extérieur du récipient de boisson, de sorte qu'une surface de la boisson (G) est à l'abri de l'air, aucun air ambiant nouveau ou frais ne pouvant être amené lors de la distribution dosée de la boisson.

13. Récipient de boisson selon la revendication 1, dans lequel le volume (V10) de la première chambre (10*) est supérieur au volume (V20) de la deuxième chambre (20*).

14. Récipient de boisson selon la revendication 1 ou 4, dans lequel un couvercle (2) pour l'essentiel rigide est prévu, qui est disposé de façon amovible et étanche à l'écoulement (3) sur un corps de récipient (1), notamment la membrane (4) est disposée sur la face intérieure du couvercle (2) de telle sorte que la membrane peut épouser étroitement la forme intérieure du couvercle lorsque la vanne (6, 6a) est ouverte.

15. Récipient de boisson selon la revendication 1, dans lequel entre la première et la deuxième sections de chambre (10, 20) il existe un contact d'écoulement libre pour du gaz ou de l'air, ces deux sections de chambre constituent notamment une chambre commune (10, 20).

16. Récipient de boisson selon la revendication 1, dans lequel la section de chambre supérieure (10) est entourée de parois (2b, 2c) permettant une exclusion d'air, et dans lequel une ouverture de vanne (6a) est prévue qui peut être fermée pour bloquer le volume (V10) de la première section de chambre supérieure (10) par rapport à l'air extérieur - le récipient de boisson étant en fonctionnement - de telle sorte qu'il n'existe pas de liaison d'écoulement vers la surface de la boisson.

17. Récipient de boisson selon la revendication 1, dans lequel le canal (K*) présente une telle hauteur ou profondeur (k1) qu'un couvercle (2*) entourant la section de chambre supérieure abaisse sa position en hauteur en fonction de la distribution de la boisson ou d'une baisse de niveau (h1) de la boisson (G).

18. Récipient de boisson selon la revendication 1 ou 17, dans lequel le ou un couvercle (2*) est pourvu de parois latérales (2a, 2b, 2d) dont les sections inférieures s'engagent dans le canal (K*) et isolent la première section de chambre (10*) de l'air ambiant après le versement d'un liquide dans le canal de réception, pour établissement d'une pression d'appui (p10) au-dessus de la deuxième section de chambre et pour maintien du couvercle (2*) dans une position stable.

19. Récipient de boisson selon la revendication 1, dans lequel une largeur du canal de réception (K, K*) est nettement plus importante que l'épaisseur au moins des sections d'extrémité inférieures des parois supérieures (2b), pour recevoir celles-ci avec un jeu latéral.

20. Récipient de boisson selon la revendication 1, dans lequel le liquide pouvant être versé dans le canal de réception (K ; K*) est de l'eau, qui est versée dans le canal de réception avant la mise en place des sections d'extrémité inférieures des parois supérieures (2b).

21. Récipient de boisson selon la revendication 3, alternative (a), dans lequel la rigole circulaire présente une paroi extérieure (1d) et une paroi intérieure (1a) et la paroi extérieure présente un bord qui est situé plus bas qu'un bord intérieur de la paroi intérieure.

22. Récipient de boisson selon la revendication 1, dans lequel la garniture d'étanchéité (3b, 3c, 3d) ne présente pas d'élasticité.

23. Récipient de boisson selon la revendication 17, dans lequel la variation de volume est un déplacement vers le bas, par baisse du niveau et d'un couvercle (1*) entourant la première section de chambre.

24. **Procédé d'accouplement étanche à l'air** d'une partie supérieure (2) et d'une partie inférieure (1) d'un récipient de boisson pour la réception, le stockage et la distribution dosée d'une boisson à travers une sortie, dans lequel l'accouplement des parties (1, 2) est réalisé par l'intermédiaire d'une garniture d'étanchéité disposée entre celles-ci, dans lequel un liquide est versé dans un canal de réception (K, K*) pour former l'étanchéité (3b, 3c, 3d) à une hauteur de remplissage (k1) choisie de telle sorte que des sections d'extrémité inférieures de la partie supérieure (2 ; 2c, 2b, 2a) plongées dans le liquide après versement de la boisson dans la partie inférieure (1), réalisent une étanchéité périphérique étanche à l'air, restant liquide pendant le fonctionnement.

25. Procédé selon la revendication 24, dans lequel les sections inférieures de la partie supérieure immergées ont un jeu latéral dans le canal de réception (K, K*).

26. Procédé selon la revendication 24, dans lequel une immersion de la partie supérieure dans le liquide est supérieure à 5mm ou la profondeur du canal de réception (K, K*) est supérieure à 6mm.

27. Procédé selon la revendication 25, dans lequel la partie supérieure plonge plus profondément dans le canal de réception (K, K*) lors d'une distribution de la boisson.
